# EUROPÄISCHE PATENTSCHRIFT

(11) **EP 1 118 070 B1**
(45) Veröffentlichungstag und Bekanntmachung des Hinweises auf die Patenterteilung: **19.11.2003**
(21) Anmeldenummer: 00956354.5
(22) Anmeldetag: 31.07.2000
(51) Int. Cl.: G09F 3/02

(54) **TRÄGER-ETIKETT-ANORDNUNG**
CARRIER-LABEL ARRAY
SYSTEME SUPPORT-ETIQUETTE

(30) Priorität: 06.08.1999 DE 29913745 U
(43) Veröffentlichungstag der Anmeldung: 25.07.2001
(73) Patentinhaber: Wölfle, Dieter, 71139 Ehningen (DE)
(72) Erfinder: Wölfle, Dieter, 71139 Ehningen (DE)
(74) Vertreter: Hössle, Markus, Dipl.-Phys.
(86) Internationale Anmeldenummer: EP0007369
(87) Internationale Veröffentlichungsnummer: WO01011592

(56) Entgegenhaltungen:
- FR-A- 2 724 479
- US-A- 3 226 862
- US-A- 3 383 121
- US-A- 5 217 775
- US-A- 5 250 337

## Beschreibung

Die vorliegende Erfindung betrifft eine Träger-Etikett-Anordnung mit einem Trägermaterial und mindestens einem auf dem Trägermaterial angeordneten Klebeetikett.

Klebeetiketten, die aus einem Hauptabschnitt und einer an dem Hauptabschnitt anhängenden Fahne bestehen, sind bekannt und werden in der Industrie in großer Zahl zur Kennzeichnung von Einbauteilen oder sonstigen Zulieferprodukten benutzt, wobei die Fahne mit einem eine eindeutige Zuweisung gestattenden Aufdruck versehen ist und bei einem endgültigen Einbau des entsprechenden Bauteils von dem Hauptabschnitt abgetrennt und als Kontrollabschnitt o.ä. in Begleitpapiere, Garantiepapiere oder dergleichen geklebt wird. Die Klebeetiketten werden auf einem Trägermaterial in Form eines aufgerollten Trägerpapiers/Trägerstreifens oder eines Bogens geliefert, das i.a. aus Silikonpapier, PP oder PET besteht. Das Trägermaterial weist zur Ausbildung der Fahnen eine rückseitige Stanzung im Bereich eines jeden Klebeetiketts auf. Durch diese rückseitige Stanzung verliert das Trägermaterial jedoch seine Zugstabilität. Um dennoch die Klebeetiketten automatisiert durch eine Spendeund Appliziermaschine von dem Trägermaterial ablösen zu können, wird das Trägermaterial nur teilgestanzt, d.h. es verbleiben zumindest in Längsrichtung des Trägermaterials (d.h. der Richtung der auf das aufgerollte Trägermaterial beim Abrollen ausgeübten Zugkraft) die gegenüberliegenden Stanzkanten verbindende Stege, oder es erfolgt lediglich eine Perforation des Trägermaterials. Dies hat jedoch zur Folge, daß vor einem Ablösen des Klebeetiketts inklusive der zugehörigen Fahne von dem Trägermaterial die Stege, bzw. die Perforation durchbrochen werden müssen, da das Trägermaterial auf der Rückseite der Fahne verbleiben muß, bis diese endgültigen von dem Hauptabschnitt des Klebeetiketts getrennt wird.

Aus der FR 2 724 479 A1 ist ein auf einem Trägermaterial-Band angeordnetes Etikett bekannt, auf dem separat abziehbare Etikettenausschnitte (Teiletiketten) ausgestanzt sind. Das Trägermaterial-Band weist ebenfalls eine Stanzung auf, die derart ausgebildet ist, daß sie vollständig von den Etikette abgedeckt ist und die auf dem Etikett ausgebildeten Teiletiketten in einem schmalen Randbereich schneidet. Beim Abziehen des Etiketts von dem bandförmigen Trägermaterial bleibt der ausgestanzte Abschnitt des Trägermaterials auf der Rückseite des Etiketts haften, während der jenseits der Schnittlinie mit der Stanzlinie in dem Trägermaterial liegende Randabschnitt der Teiletiketten auf dem Trägerband verbleibt. Das abgelöste Etikett kann dann mit dem Trägermaterialabschnitt auf seiner Rückseite und dem Teiletiketten auf einen beliebigen Untergrund aufgeklebt werden. Zu einem späteren Zeitpunkt können die Teiletiketten zum separaten Einsatz aus dem aufgeklebten Etikett ausgelöst werden, indem an dem Loch, das durch den Verbleib des gestanzten Randabschnitts auf den Trägerband entstanden ist, angegriffen und das Teiletikett von dem Trägermaterialabschnitt abgelöst wird.

Aus der US-PS 3 226 862 ist ein Klebeetikett bekannt, das aus mehreren übereinander angeordneten Streifenetiketten besteht. In jedem der Streifenetiketten ist wiederum ein abziehbares Teiletikett ausgebildet. Hierzu sind zwei durch eine Trennschicht voneinander getrennte Schichten von Klebematerial vorgesehen. Die untere Schicht des Klebematerials erstreckt sich nicht über die gesamte Breite des Klebeetiketts, so daß ein Randstreifen der Trennschicht als Angriffabschnitt zum Abziehen des Teiletiketts dient. Dieser Randabschnitt ist mit einer Stanzung versehen, so daß der mit einer Klebeschicht versehene Restabschnitt der Trennschicht beim Ablösen des Teiletiketts auf dem Untergrund verbleibt.

Demgegenüber wird erfindungsgemäß eine Träger-Etikett-Anordnung mit den Merkmalen des Anspruches 1 vorgeschlagen. Demnach wird auf der Rückseite des Trägermaterials ein Mittel zur Fixierung der Fahne vorgesehen. Durch diese erfindungsgemäße Maßnahme kann die Stanzung im Bereich der Fahne durchgehend, also ohne Stabilisierungsatege oder dergleichen ausgeführt werden, ohne daß die Stabilität des Trägermaterials bei Zugbeanspruchung beeinträchtigt ist. Als besonders vorteilhaft erweist sich dabei die besonders einfache und problemlose Ablösung der Etiketten in automatisierter Spende- und Appliziertechnik, da bei Abrollen des Trägerbandes mit den darauf befindlichen Klebeetiketten über eine entsprechende Ablösekante oder -rolle mit in Förderrichtung nach vorne weisender Fahne die Fahne bei Überfahren der Ablösekante automatisch von den Mitteln zur Fixierung abgelöst wird und von dem Trägerband absteht und somit einfach und ohne vorheriges Durchtrennen von Verbindungsstegen oder dergleichen zum Ablösen des gesamten Klebeetiketts gegriffen werden kann.

Die Mittel zur Fixierung der Fahne sind in vorteilhafter Ausgestaltung der Erfindung als Folie oder als Papier ausgestaltet. Diese Materialien erweisen sich als besonders einfach in der Verarbeitung und robust und zuverlässig in der Anwendung. Als Oberbegriff für die Mittel zur Fixiierung wird nachfolgend der Begriff der "Filmfolie" verwendet, der explizit sämtliche möglichen Materialien umfassen soll, die auf der Rückseite des Trägermaterials zur Fixierung der Fahne aufgebracht werden können.

Die Filmfolie erstreckt sich vorteilhafterweise über die gesamte Rückseite des Trägermaterials und haftet an diesem. Vorzugsweise handelt es sich um eine selbstklebende oder zumindest haftende Filmfolie.

Weitere Vorteile und Ausgestaltungen der Erfindung ergeben sich aus der Beschreibung und der beiliegenden Zeichnung.

Es versteht sich, daß die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Die Erfindung ist in der Zeichnung anhand eines Ausführungsbeispieles schematisch dargestellt und wird im folgenden unter Bezugnahme auf die Zeichnung ausführlich beschrieben.
- Figur 1: zeigt einen Abschnitt einer erfindungsgemäßen Anordnung eines Trägermaterials mit einem Klebeetikett mit Fahne in Draufsicht.
- Figur 2: zeigt die Anordnung aus Trägermaterial mit Klebeetikett der Figur 1 im Längsschnitt gemäß der Schnittlinie II-II.

Figur 1 zeigt einen Abschnitt einer erfindungsgemäßen Träger-Etikett-Anordnung 10. Die Träger-Etikett-Anordnung 10 umfaßt ein Trägermaterial 12 in Form eines langgestreckten Trägerbandes, von dem aus Gründen der Darstellungsvereinfachung lediglich ein Abschnitt gezeigt ist. Auf dem Trägermaterial 12 sind eine Vielzahl von in Längsrichtung hintereinander angeordneten Klebeetiketten 14 angeordnet, wobei der in der Figur 1 dargestellte Abschnitt des Trägermaterials 12 so gewählt ist, daß lediglich ein Klebeetikett 14 vollständig zu sehen ist. Das Klebeetikett 14 umfaßt einen Hauptabschnitt 16 und einen durch eine gestrichelt eingezeichnete Perforation 20 definierten Nebenabschnitt 18, der in sich durch eine weitere Perforation 21 in zwei Unterabschnitte 18a, 18b aufgeteilt ist.

Im Bereich des Nebenabschnitts 18 weist das Trägermaterial 12 eine rückseitige Stanzung 22 auf, derart daß der beschriebene Nebenabschnitt 18 mit einem darunterliegenden, abgestanzten Trägermaterialabschnitt 12a eine Fahne 19 bildet. Die Stanzung 22 umgibt den durch die Perforation 20 festgelegten Abschnitt des Klebeetiketts 14 vollständig. Der hinter dem Klebeetikett 14 liegende Abschnitt der Stanzung 22 ist in der Figur strichpunktiert dargestellt.

Wie im Zusammenhang mit Figur 2, die einen Längsschnitt durch die Anordnung 10 der Figur 1 gemäß der Schnittlinie II-II zeigt, ersichtlich ist, ist auf der Rückseite des Trägermaterials 12 (entspricht in der Darstellung der Figur 2 die Unterseite) als Mittel zur Fixierung der Fahne eine Filmfolie 24 aufgebracht. Die Filmfolie 24 erstreckt sich im wesentlichen über die gesamte Rückseite des Trägermaterials 12 und dient der Fixierung der Fahne 19 und verleiht der gesamten Träger-Etikett-Anordnung 10 auf diese Weise die erforderliche Stabilität zur Verwendung in einem Spende- und Applizierautomat. Da die Fahne 19 rundum von der Stanzung 22 umgeben ist, ist die einzige Verbindung der Fahne 19 mit der Träger-Etikett-Anordnung 10 die perforierte Verbindung des Nebenabschnitts 18 mit dem Hauptabschnitt 16 des Klebeetiketts 14, da der Bestandteil der Fahne 19 bildende Abschnitt 12a des Trägermaterials 12 aufgrund der Stanzung 22 vollständig von dem restlichen Trägermaterial 12 abgetrennt ist. Mit dem Bezugszeichen 15 ist die an-der Unterseite des Klebeetiketts 14 vorgesehene Kleberschicht bezeichnet, mittels der das Klebeetikett 14 an dem Trägermaterial 12 haftet, jedoch zur weiteren Verwendung leicht ablösbar ist.

Wie bereits vorstehend erwähnt, bildet das Trägermaterial 12 ein langgezogenes Trägerband mit einer Vielzahl von hintereinander angeordneten Klebeetiketten, das in aufgerolltem Zustand vertrieben wird. Beim Abziehen des Trägerbandes von der Rolle im Sinne des in der Figur 1 eingezeichneten Pfeiles P über eine (nicht dargestellte) Ablösekante oder - rolle wird das Trägermaterial 12 um etwa 90° umgelenkt, wodurch sich die Fahne 19 aufgrund ihrer größeren Steifigkeit mit dem Teil der Fahne 19 bildenden Trägermaterialabschnitt 12a von der die Fahne 19 fixierenden Filmfolie 24 auf der Rückseite des Trägermaterials 12 ablöst und somit leicht und einfach zum Abziehen des gesamten Klebeetiketts 14 gegriffen werden kann. Somit ist erfindungsgemäß ein deutlich schnelleres Ablösen der Klebeetiketten und deren Anbringen an einem zu kennzeichnenden Gegenstand möglich.

## Patentansprüche

1. Träger-Etikett-Anordnung mit einem Trägermaterial (12) und mindestens einem auf dem Trägermaterial (12) angeordneten Klebeetikett (14), **dadurch gekennzeichnet, daß** das Trägermaterial (12) zur Ausbildung einer Fahne (19) im Bereich des Klebeetiketts (14) eine die Fahne umgebende Stanzung (22) aufweist, so daß der Bestandteil der Fahne (19) bildende Abschnitt (12a) des Trägermaterials (12) vollständig von dem restlichen Trägermaterial (12) abgetrennt ist, wobei auf die Rückseite des Trägermaterials (12) aufgebrachte Mittel (24) zur Fixierung der Fahne (19) vorgesehen sind.

2. Anordnung nach Anspruch 1, bei der die Mittel (24) zur Fixierung der Fahne (19) als Folie oder als Papier ausgestaltet sind.

3. Anordnung nach Anspruch 1 oder 2, bei der die Mittel (24) zur Fixierung der Fahne (19) selbstklebend oder haftend sind.

## Claims

1. Carrier-label array with a carrier material (12) and at least one adhesive label (14) arranged on the carrier material (12) **characterised in that** in order to form a counterfoil (19) the carrier material (12) has a cutout (22) in the area of the adhesive label (14) surrounding the counterfoil so that the portion (12a) of the carrier material (12) forming part of the counterfoil (19) is completely separated from the remaining carrier material (12), with means (24) applied to the back of the carrier material (12) being provided for fixing the counterfoil (19).

2. Array according to Claim 1, wherein the means (24) for fixing the counterfoil (19) are configured as film or paper.

3. Array according to Claim 1 or 2, wherein the means (24) for fixing the counterfoil (19) are self-sticking or adhering.

## Revendications

1. Système support-étiquette comprenant un matériel de support (12) et au moins une étiquette collante (14) disposée sur le matériel de support (12), **caracterisé en ce que**, pour réaliser un talon (19), le matériel de support (12) présente un découpage (22) dans la zone de l'étiquette collante (14) qui entoure le talon (19), de manière que la portion (12a) du matériel de support (12) formant part du talon (19) soit séparée entièrement du matériel de support (12) restant, des moyens (24) appliqués au dos du matériel de support (12) étant prévus pour la fixation du talon (19).

2. Système selon la revendication 1, dans laquelle les moyens (24) pour la fixation du talon (19) sont réalisés comme feuille ou comme papier.

3. Système selon la revendication 1 ou 2, dans laquelle les moyens (24) pour la fixation du talon (19) sont autocollants ou adhésifs.
